# EUROPÄISCHE PATENTANMELDUNG

(11) **EP 0 641 634 A1**
(43) Veröffentlichungstag der Anmeldung: **08.03.1995**
(21) Anmeldenummer: 94112871.2
(22) Anmeldetag: 18.08.1994
(51) Int. Cl.: B28D 1/00, E21C 37/04, B23B 51/00

(54) **Vorrichtung zum Herstellen von Längskerben in der Wandung eines Bohrlochs**

(30) Priorität: 02.09.1993 DE 4329582
(71) Anmelder: Rittinger, Herbert, D-88471 Laupheim (DE)
(72) Erfinder: Rittinger, Herbert, D-88471 Laupheim (DE)
(74) Vertreter: Fay, Hermann, Dipl.-Phys. Dr.

(57) **Zusammenfassung**

Die Vorrichtung dient zum Herstellen von Längskerben in der Wandung eines Bohrloches und besitzt dazu einen Werkzeugkopf (2) am Ende eines stangenartigen Werkzeughalters (1), mit dem der Werkzeugkopf (2) im Bohrloch längsbewegbar ist. Am Werkzeugkopf (2) sind bewegliche Kerbklingen (3) angeordnet, die aus einer in den Werkzeugkopf (2) eingezogenen Lage in eine seitlich vom Werkzeugkopf (2) abstehende Lage verstellbar sind. Die Kerbklingen (3) sitzen je am Ende eines Klingenträgers (4), der mit je mindestens einem Gelenk (5, 6) sowohl am Werkzeugkopf (2) als auch an einer am Werkzeughalter (1) längsverstellbar geführten Spannstange (7) angeschlossen ist, die mit dem Werkzeughalter (1) durch eine in der Führungsrichtung wirkende Spannfeder verbunden ist. Die Gelenke (5, 6) führen unter der Kraft der Spannfeder zu einer mit der jeweiligen Kerbklinge (3) auswärts gerichteten Verstellung des Klingenträgers (4) und bei an der Bohrlochwand hängen bleibender Kerbklinge (3) gegen die Kraft der Spannfeder zu einer Rückstellung des Klingenträgers (4), die sich aus der beim Vorschub des Werkzeughalters (1) zwischen diesem und der hängen bleibenden Kerbklinge (3) entstehenden Relativbewegung ergibt.

## Beschreibung

Die Erfindung betrifft eine Vorrichtung zum Herstellen von Längskerben in der Wandung eines Bohrloches, insbes. eines Bohrlochs in einem zerbrechbaren Körper, wie einem Gesteinskörper oder dergl., zum Erleichtern seines Zerbrechens, mit einem Werkzeugkopf am Ende eines stangenartigen Werkzeughalters, mit dem der Werkzeugkopf im Bohrloch längsbewegbar ist, und mit mindestens einer am Werkzeugkopf angeordneten, seitlich vom Werkzeugkopf abstehenden Kerbklinge.

Vorrichtungen dieser Art sind aus EP 0 350 676 A1 bekannt und bezwecken, durch die an den Kerben entstehende Kerbwirkung das Brechen und Spalten des Körpers, insbes. das Abbrechen bzw. Abspalten eines Gesteinskörpers im Steinbruchbetrieb, sowohl zu erleichtern als auch bezüglich des Bruchflächenverlaufs genauer vorauszubestimmen, wenn in die Mündung der in das Gestein eingebrachten Bohrlöcher Spaltelemente, wie Spreizkeile oder dergl. eingesetzt und zum Expandieren gebracht werden.

Bei den bekannten Vorrichtungen besitzt der stangenförmige Werkzeughalter im wesentlichen gleichen Durchmesser wie das ihn aufnehmende Bohrloch, um eine grobe Seitenführung der Vorrichtung im Bohrloch zu ergeben. Die Kerbklingen sind zu zweit feststehend starr am Werkzeughalter, sich diametral gegenüberstehend, angeordnet. Die Kerben können daher nur dadurch in der Bohrlochwandung hergestellt werden, daß der Werkzeughalter mit dem die Kerbklingen tragenden Ende voran durch das Bohrloch hindurchgeschlagen wird, wobei die Tiefe der entstehenden Kerben gleich der radialen Höhe der Kerbklingen ist, um die letztere vom Werkzeughalter abstehen. - Derart ausgebildete Vorrichtungen haben den Nachteil, daß sie sich beim Vorschlagen im Bohrloch leicht verklemmen können und entsprechend hohe Vorschubkräfte erfordern.

Der Erfindung liegt die Aufgabe zugrunde, eine Vorrichtung der eingangs genannten Art so auszubilden, daß die Vorrichtung im Bohrloch besser geführt ist und sich darin nicht festsetzen kann, also auch geringere Vorschubkraft erfordert.

Diese Aufgabe wird nach der Erfindung dadurch gelöst, daß die Kerbklinge am Werkzeugkopf beweglich angeordnet und aus einer in den Werkzeugkopf eingezogenen Lage in die seitlich vom Werkzeugkopf abstehende Lage verstellbar ist, wobei die Kerbklinge am Ende eines Klingenträgers sitzt, der mit je mindestens einem Gelenk sowohl am Werkzeugkopf als auch an einer am Werkzeughalter längsverstellbar geführten Spannstange angeschlossen ist, die mit dem Werkzeughalter durch eine in der Führungsrichtung wirkende Spannfeder verbunden ist, und wobei die Gelenke unter der Kraft der Spannfeder bei freiliegender Kerbklinge zu einer mit der Kerbklinge auswärts gerichteten Verstellung des Klingenträgers und bei an der Bohrlochwand hängen bleibender Kerbklinge gegen die Kraft der Spannfeder zu einer Rückstellung des Klingenträgers führen, die sich aus der beim Vorschub des Werkzeughalters zwischen diesem und der hängen bleibenden Kerbklinge entstehenden Relativbewegung ergibt.

Dabei kann die Spannfeder ein mechanisches, hydraulisches, pneumatisches oder in anderer Weise geeignet arbeitendes Federglied sein. Die durch eine solche Spannfeder aus dem Werkzeugkopf seitlich ausgestellte und daher federnd nachgiebig an der Bohrlochwandung anliegende, bewegliche Kerbklinge führt den Werkzeugkopf an der Bohrlochwandung, so daß der Werkzeugkopf und auch der Werkzeugträger deutlich geringeren Durchmesser als das Bohrloch besitzen und sich daher selbst im Bohrloch nicht mehr verklemmen können. Aber auch die Kerbklinge ihrerseits kann an der Bohrlochwandung, selbst wenn diese erheblich mit Unregelmäßigkeiten und Ausbrüchen behaftet sein sollte, nicht betriebsbeeinträchtigend hängen bleiben. Zwar muß die von der Spannfeder auf die Kerbklinge ausgeübte Andruckkraft gegen die Bohrlochwandung ausreichend groß sein, damit die Kerbe in gewünschter Tiefe hergestellt werden kann, jedoch hindert dies die Kerbklinge nicht daran, sich im Fall eines Hängenbleibens unter dem dann weiter wirksamen Vorschub der Vorrichtung gegen die Kraft der Spannfeder so weit einwärts in das Bohrloch zurückzuverstellen, daß sie sich von dem sie jeweils aufhaltenden Hindernis an der Bohrlochwandung sofort wieder lösen kann.

Im allgemeinen und bevorzugten Fall wird man mehrere über den Umfang des Werkzeugkopfes gleichmäßig verteilte, insbes. zwei sich am Werkzeugkopf diametral gegenüber liegende Kerbklingen mit jeweils eigenem Klingenträger vorsehen, wobei die Spannstange allen Klingenträgern gemeinsam ist. Die Kerbklingen liegen dann alle mit gleicher Kraft an der Bohrlochwandung an und führen den Werkzeugkopf, gleichsam schwimmend, zwischen sich im Bohrloch, wobei auch im Fall einer an der Bohrlochwandung hängen bleibenden Kerbklinge diese gemeinsame Führungsfunktion der Kerbklingen nicht beeinträchtigt wird, da sich stets alle Kerbklingen gleicherweise verstellen, nämlich wegen ihrer gegenseitigen Kopplung durch die ihnen gemeinsame Spannstange. - Außer zwei sind im Rahmen der Erfindung selbstverständlich auch drei oder noch mehr über den Umfang des Werkzeugkopfes gleichmäßig verteilte Kerbklingen möglich, wenn insbes. gewünscht wird, daß vom Bohrloch beim Abspalten des Gesteinskörpers mehr als nur zwei Bruchflächen ausgehen sollen und daher entsprechend viele Kerben in einem einzigen Arbeitsgang im Bohrloch hergestellt werden sollen.

Eine weiter besonders bevorzugte Ausführungsform der Erfindung ist dadurch gekennzeichnet, daß eine verstellbare Arretiereinrichtung vorgesehen ist, die je nach Einstellung die Kerbklinge in der in den Werkzeugkopf eingezogenen Lage festhält oder die Auswärtsverstellung der Kerbklinge aus dem Werkzeugkopf freigibt. Diese Ausführungsform bietet den großen Vorteil, die Vorrichtung zunächst mit in den Werkzeugkopf eingezogenen Kerbklingen in das Bohrloch bis zum Bohrlochgrund einstecken zu können, dann die Kerbklingen austreten zu lassen und anschließend die Kerben beim Herausziehen der Vorrichtung aus dem Bohrloch herstellen zu können. Mit der so modifizierten Vorrichtung können die Kerben daher wahlweise im vortreibenden oder zurückziehenden Werkzeugbetrieb hergestellt werden, wobei letzteres den Vorteil bietet, die Antriebseinrichtung für den Werkzeughalter unmittelbar auf dem Gesteinskörper gegen die Zugkraft abstützen zu können und Knickbeanspruchungen des Werkzeughalters, insbesondere bei tiefen Bohrlöchern, zu verhindern.

Zweckmäßig ist der Werkzeughalter als Rohr ausgebildet und die Spannstange im Inneren dieses Rohres geführt, was besonders günstige Beanspruchungsverhältnisse für den Werkzeughalter und die Spannstange ergibt und den konstruktiven Aufbau der Vorrichtung sehr vereinfacht.

Für die Rückstellung der Kerbklingen, und zwar auch beim Hängenbleiben nur einer einzigen dieser Kerbklingen, bestehen im Rahmen der Erfindung verschiedene Möglichkeiten, die einzeln oder in Verbindung miteinander verwirklicht werden können.

Eine dieser Möglichkeiten, die für jede Betriebsweise der erfindungsgemäßen Vorrichtung geeignet und daher besonders bevorzugt ist, ist dadurch gekennzeichnet, daß jede Kerbklinge eine an der Wandung des Bohrlochs zur Anlage kommende Kerbschneide besitzt, die in der Vorschubrichtung des Werkzeugkopfes beim Herstellen der Kerben von außen nach innen, bezogen auf die Werkzeughalterachse, geneigt ist, so daß bei hängen bleibender Kerbklinge über die Kerbschneide auf den Klingenträger eine ihn gegen die Spannfeder zurückstellende Kraftkomponente ausgeübt wird. Bei dieser Möglichkeit wird also primär der die hängen gebliebene Kerbklinge aufweisende Klingenträger durch die erwähnte Kraftkomponente zurückgestellt, was sekundär die Spannstange gegenüber dem Werkzeughalter verstellt und dadurch zur Zurückstellung auch der anderen Kerbklinge(n) führt. Im einzelnen bestehen dabei die Möglichkeiten, daß die Kerbklinge als verstellbar am Klingenträger befestigte Wendeklinge mit mehreren, insbes. drei jeweils unter einem Winkel von 120° gegeneinander geneigten Kerbschneiden ausgebildet ist oder daß die Kerbklinge drehbar am Klingenträger gehalten und mit einer um die Drehachse kreisförmigen Kerbschneide ausgebildet ist.

Eine andere, ebenfalls sehr vorteilhafte Möglichkeit für die Rückstellung der Kerbklingen im Fall des Hängenbleibens ist dadurch gekennzeichnet, daß die Kraftrichtung der Spannfeder gleich der Vorschubrichtung des Werkzeugkopfes beim Herstellen der Kerben ist, und daß das Gelenk zwischen dem Klingenträger und dem Werkzeugkopf als Schubgelenk ausgebildet ist, das eine Relativbewegung des Klingenträgers gegenüber dem Werkzeugkopf mit einer zu dessen Vorschubrichtung parallelen Bewegungskomponente ermöglicht. In diesem Fall wird durch die hängen gebliebene Kerbklinge primär die Spannstange gegenüber dem Werkzeughalter verstellt, was dann sekundär die Zurückstellung aller Klingenträger und Kerbklingen ergibt.

In konstruktiver Hinsicht kann die Erfindung im einzelnen auf verschiedene Weisen verwirklicht werden.

So besteht eine sehr vorteilhafte Ausführungsform darin, daß jeder Klingenträger mit einem Schwenkgelenk an einem Stangenkopf der Spannstange gelagert und mit einer im Bereich der Kerbklinge ausgebildeten Keilfläche unter Bildung eines Schubgelenks an einer am Werkzeugkopf entsprechend vorgesehenen Keilfläche anliegt. Insbes. kann die werkzeugkopfseitige Keilfläche an einem neben dem Klingenträger am Werkzeugkopf angeordneten Keilstück ausgebildet sein, welchem der Klingenträger unter der Kraft einer Rückstellfeder anliegt. Im Fall von zwei sich am Werkzeugkopf diametral gegenüber liegenden Klingenträgern ist dann das Keilstück zwischen beiden Klingenträgern angeordnet; im übrigen ist dann zweckmäßigerweise die Rückstellfeder eine mit ihren Enden unmittelbar an beiden Klingenträgern eingehängte Zugfeder. Der oder die Klingenträger kann bzw. können aber auch zwangsgeführt an den Keilflächen sein. Eine insoweit bevorzugte Ausführungsform ist dadurch gekennzeichnet, daß die werkzeugkopfseitige Keilfläche an einem am Werkzeugkopf angeordneten Nutstein ausgebildet ist, der in eine Führungsnut greift, die im Klingenträger unter Bildung von dessen Keilfläche vorgesehen ist. Aus Platzgründen empfiehlt es sich in diesem Fall, die Anordnung so zu treffen, daß der jeweilige Nutstein, gesehen in Längsrichtung der Spannstange, zwischen dem stangenkopfseitigen Schwenkgelenk und der Kerbklinge angeordnet und um eine Achse drehbar ist, die parallel zur Schwenkachse des Klingenträgers ausgerichtet ist. In jedem dieser Fälle sind die Schwenkgelenke am Stangenkopf vorzugsweise als Drehgelenke ausgebildet und diese Drehgelenke bei Vorrichtungen mit zwei Klingenträgern koaxial am Stangenkopf der Spannstange angeordnet. Eine weitere Ausführungsform ist dadurch gekennzeichnet, daß bei zwei Klinkenträgern diese von den U-Schenkeln eines im wesentlichen U-förmigen Bügelteils gebildet sind, das in der Mitte des U-Rückens mit der Spannstange verbunden ist, wobei der U-Rücken und die U-Schenkel elastisch biegbar sind und dadurch auf besonders einfache Weise die Schwenkgelenke bilden. Wegen der Elastizität des U-Rückens erübrigt sich in diesem Fall eine Rückstellfeder.

Die Schwenkgelenke und die Schubgelenke der Klingenträger können aber gegenüber den eben beschriebenen Ausführungsmöglichkeiten auch am Stangenkopf und am Werkzeugkopf miteinander vertauscht werden. Die sich dann ergebende und ebenfalls vorteilhafte Ausführungsform ist dadurch gekennzeichnet, daß jeder Klingenträger mit einem Schwenkgelenk am Werkzeugkopf gelagert ist und mit einer im Bereich der Kerbklinge ausgebildeten Keilfläche unter Bildung eines Schubgelenks an einer an einem Stangenkopf der Spannstange entsprechend vorgesehenen Keilfläche anliegt. Auch hier besteht dann wieder die zweckmäßige Möglichkeit, die stangenkopfseitige Keilfläche an einem neben dem Klingenträger am Stangenkopf angeordneten Keilstück auszubilden, welchem der Klingenträger unter der Kraft einer Rückstellfeder anliegt. Bei zwei Klingenträgern ist die Rückstellfeder wiederum zweckmäßigerweise eine mit ihren Enden unmittelbar an beiden Klingenträgern eingehängte Zugfeder. Auch können die Schwenkgelenke ebenfalls als Drehgelenk ausgebildet sein, deren Drehachsen bei zwei Klingenträgern gegeneinander versetzt oder koaxial am Werkzeugkopf angeordnet sein können. Auch die Ausbildung der Klingenträger als U-förmiges Bügelteil ist sinngemäß möglich.

Eine ebenfalls sehr vorteilhafte Ausführungsform der Erfindung ist dadurch gekennzeichnet, daß bei zwei Klingenträgern diese als im Querschnitt außenseitig konvex gerundete, zwischen sich den Werkzeugkopf aufnehmende Halbschalen ausgebildet sind. Derartige Ausführungsformen sind gegen Störungen sehr unempfindlich, weil sie den Werkzeugkopf mit den an ihm ausgebildeten Gelenken weitgehend gegen Beschädigungen und Verschmutzungen im Bohrloch schützen.

Im folgenden wird die Erfindung an in der Zeichnung dargestellten Ausführungsbeispielen näher erläutert; es zeigen:
- Fig. 1: eine Vorrichtung zum Herstellen von Längskerben gemäß der Erfindung in einem Längsschnitt,
- Fig. 1a: das in Fig. 1 mit Ia bezeichnete Detail in einer anderen Betriebseinstellung,
- Fig. 2: den Werkzeugkopf der Vorrichtung nach Fig. 1 in einer Seitenansicht,
- Fig. 3: den Werkzeugkopf nach Fig. 2 in einer um 90° gedrehten Seitenansicht,
- Fig. 4: den Schnitt IV - IV in Fig. 1,
- Fig. 5: den Schnitt V - V in Fig. 1,
- Fig. 6: eine andere Ausführungsform des vorderen, in Fig. 1 also rechten Vorrichtungsendes, im Längsschnitt bei eingezogenen Kerbklingen,
- Fig. 7: den Gegenstand der Fig. 6 bei ausgestellten Kerbklingen,
- Fig. 8: eine andere Ausführungsform des Gegenstandes der Fig. 6 bei ausgestellten Kerbklingen,
- Fig. 9: den Gegenstand der Fig. 8 bei eingezogenen Kerbklingen,
- Fig. 10: eine weitere Ausführungsform des Werkzeugkopfs bei eingezogenen Kerbklingen,
- Fig. 11: den Schnitt XI - XI in Fig. 10,
- Fig. 12: eine Ausführungsform entsprechend Fig. 10, jedoch mit als Halbschalen ausgebildeten Klingenträgern, im Längsschnitt,
- Fig. 13: eine Seitenansicht des Gegenstandes der Fig. 12,
- Fig. 14: den Schnitt XIV - XIV in Fig. 13,
- Fig. 15: eine nochmals andere Ausführungsform des Gegenstandes der Fig. 6 und 7, bei eingezogenen Kerbklingen und in
- Fig. 16: bei ausgestellten Kerbklingen,
- Fig. 17: den Schnitt XVII - XVII durch den Gegenstand der Fig. 15,
- Fig. 18: den Schnitt XVIII - XVIII durch den Gegenstand der Fig. 16,
- Fig. 19: eine Ausführungsform mit von einem U-förmigen Bügelteil gebildeten Klingenträgern,
- Fig. 20: eine Stirnansicht des Gegenstandes der Fig. 19 und
- Fig. 21: das die Klingenträger bildende U-förmige Bügelteil für sich in einer der Fig. 19 entsprechenden Seitenansicht.

Die in den Fig. 1 bis 5 dargestellte Vorrichtung dient zum Herstellen von Längskerben in der Wandung eines Bohrlochs in einem selbst nicht dargestellten Gesteinskörper, um mit Hilfe solcher Längskerben den Gesteinskörper leichter und besser spalten bzw. brechen zu können. Die Vorrichtung besitzt einen stangenartigen, rohrförmigen Werkzeughalter 1, an dessen vorderem, in Fig. 1 rechtem Ende zug-, druck- und drehfest ein Werkzeugkopf 2 angeschlossen ist, der mit Hilfe des Werkzeughalters 1 im Bohrloch längsbewegt werden kann. Am Werkzeugkopf 2 sind zwei sich diametral gegenüber stehende Kerbklingen 3 vorgesehen, die am Werkzeugkopf 2 beweglich angeordnet und aus einer in den Werkzeugkopf 2 eingezogenen Lage in eine seitlich vom Werkzeugkopf abstehende Lage verstellbar sind. Die Kerbklingen 3 sitzen am Ende eines jeweils eigenen Klingenträgers 4, der mit je einem Gelenk 5, 6 einerseits am Werkzeugkopf 2, andererseits an einer am Werkzeughalter 1 längsverstellbar geführten Spannstange 7 angeschlossen ist, wobei diese Spannstange beiden Klingenträgern 4 gemeinsam ist. Die Spannstange 7 ist im Rohrinneren des Werkzeughalters 1 geführt und mit dem Werkzeughalter durch eine in der Führungsrichtung der Spannstange 7 wirkenden Spannfeder 8 verbunden, die im Ausführungsbeispiel als Druckfeder ausgebildet ist und einerseits mit einem am Werkzeughalter 1 festen Widerlager 9', andererseits an einem an der Spannstange 7 festen, aber in ihrer Längsrichtung einstellbaren Widerlager 9'' abgestützt ist, so daß die Spannfeder in Fig. 1 versucht, die Spannstange 7 relativ zum Werkzeughalter 1 nach links zu verschieben und dadurch die Klingenträger 4 aufzuspreizen und die Kerbklingen 3 aus dem Werkzeugkopf 2 auszustellen. Dabei sind also die Gelenke 5, 6 so gestaltet, daß sie unter der jeweils durch den Pfeil 8' gekennzeichnete Kraft der Spannfeder 8 bei frei liegenden Kerbklingen 3 zu einer mit der jeweiligen Kerbklinge 3 auswärts gerichteten Verstellung des Klingenträgers 4 führen, wobei diese Auswärtsverstellung an einem Anschlag ihr Ende findet, der im Ausführungsbeispiel durch den begrenzten Verstellhub der Spannstange 7 gegenüber dem Werkzeughalter 1 gegeben ist und beispielsweise durch einen Stift 10 gebildet wird, der den Werkzeugkopf 2 und den Werkzeughalter 1 sowie einen fest mit der Spannstange verbundenen Stangenkopf 7' diametral durchsetzt, wobei der Stift 10 den Spannstangenkopf 7' in einem Langloch 11 durchgreift, dessen vorderes Ende 12 den Anschlag bildet, der die Auswärtsverstellung der Klingenträger 4 begrenzt. Liegen dagegen die Kerbklingen 3 nicht frei, sondern bleibt eine der Kerbklingen bei der Längsbewegung der Vorrichtung im Bohrloch an der Bohrlochwand hängen, führen die Gelenke 5, 6 gegen die Kraft der Spannfeder 8 zu einer Rückstellung des Klingenträgers 4, wobei sich diese Rückstellung ergibt aus der vorübergehenden Relativbewegung, die beim weiteren Vorschub des Werkzeughalters 1 zwischen diesem und der hängenbleibenden Kerbklinge 3 entsteht. Die Kerbklingen 3 sind im in den Werkzeugkopf 2 eingezogenen Zustand arretierbar, wozu eine verstellbare Arretiereinrichtung vorgesehen ist, die es erlaubt, die Vorrichtung mit eingezogenen Kerbklingen 3 in das Bohrloch bis auf den Bohrlochgrund einzuschieben und erst dann die Kerbklingen 3 zur Auswärtsverstellung freizugeben, um beim Herausziehen der Vorrichtung aus dem Bohrloch die Längskerben herzustellen. Im Ausführungsbeispiel umfaßt diese Arretiereinrichtung eine Hülse 13 und eine Klinke 14. Die Hülse 13 sitzt im Bereich des Werkzeugkopfes 2 verschiebbar auf dem Werkzeughalter 1 und ist durch einen Querstift 13.1, der die Wand des Werkzeughalters in Langlöchern 13.2 durchgreift, fest mit dem Stangenkopf 7' verbunden, so daß sie an den Verschiebungen der Spannstange 7 teilnimmt. Die Klinke 14 sitzt in einem Schlitz 14.1 der Spannstange 7, in dem sie um eine Achse 14.2 schwenkbar gegen die Kraft einer Feder 14.3 gelagert ist. Im übrigen durchgreift die Klinke 14 die Wand des Werkzeughalters 1 in einem Schlitz 14.4. Die Funktionsweise dieser Arretiereinrichtung wird später noch beschrieben.

Im übrigen ist der Werkzeughalter 1 an seiner Außenseite mit einem Spindelgewinde 15 versehen und längsverschiebbar in einem Gehäuse 16 geführt, wobei das Widerlager 9', das die Spannfeder 8 abstützt, zugleich dazu dient, den Werkzeughalter 1 gegen Verdrehung im Gehäuse 16 zu sichern. Dazu ist auf einen Stutzen 17 des Gehäuses 16 ein im Querschnitt quadratisches Rohr 18 aufgesetzt, an dessen Seitenwänden das undrehbar mit dem Werkzeughalter 1 verstiftete Widerlager 9' unverdrehbar geführt ist. Im Gehäuse 16 ist weiter eine allgemein mit 19 bezeichnete Spindelmutter axial unverschiebbar und drehbar gelagert, die im Ausführungsbeispiel von einem den Werkzeughalter 1 umschließenden Käfig 19.1 gebildet ist, in dem mit entsprechendem Gewinde versehene Rollen 19.2 gelagert sind, so daß beim Verdrehen des Käfigs 19.1 relativ zum Gehäuse 16 und zum Werkzeughalter 1 letzterer über die Gewinderollen 19.2 axial verschoben wird. Die Verdrehung des Käfigs 19.1 erfolgt über ein Kegelgetriebe 20 durch eine Welle 21, die mit einem Zapfen 22 an einen geeigneten, in der Zeichnung nicht dargestellten, reversierbaren Antriebsmotor anschließbar ist, der in einem Halsansatz 23 des Gehäuses 16 eingespannt werden kann.

Jede Kerbklinge 3 besitzt an der Wandung des Bohrlochs zur Anlage kommende Kerbschneiden 3', 3'', die in der Vorschubrichtung des Werkzeugkopfs 2 beim Herstellen der Kerben von außen nach innen, bezogen auf die Achse A des Werkzeughalters 1 geneigt ist. Werden also die Längskerben durch Vordrücken der Vorrichtung im Bohrloch hergestellt, werden die Kerbklingen 3 mit ihrer vorderen Schneide 3', beim Ziehen der Vorrichtung dagegen mit ihrer rückwärtigen Schneide 3'' wirksam. In jedem Fall der gezeigten Ausführungsbeispiele ist dabei die Schneidenneigung so gewählt, daß bei an der Bohrlochwandung vorübergehend hängen bleibender Kerbklinge 3 durch die Kerbschneide 3' oder 3'' auf den Klingenträger 4 eine Kraftkomponente ausgeübt wird, die den Klingenträger 4 gegen die Kraft der Spannfeder 8 zurückstellt. Die beschriebene Schneidenanordnung kann sehr einfach durch die in der Zeichnung dargestellte Form der Kerbklingen 3 verwirklicht werden, indem nämlich die Kerbklingen 3 als verstellbar am Klingenträger 4 befestigte Wendeklingen mit drei jeweils unter einem Winkel von 120° gegeneinander geneigten Kerbschneiden ausgebildet sind. Es besteht aber auch die Möglichkeit, die Kerbklingen 3 drehbar am Klingenträger 4 zu lagern und mit einer um die Drehachse kreisförmigen Kerbschneide zu versehen, so daß im Ergebnis Kreisklingen entstehen. Der sich bei hängenbleibender Kerbklinge 3 im Ergebnis zur Achse A zurückstellende Klingenträger 4 führt zu einer Relativverstellung der Spannstange 7 gegenüber dem Werkzeughalter 1 mit dem Ergebnis, daß sich entsprechend auch die zweite Kerbklinge 3 verstellt, so daß sich beide Kerbklingen 3 immer gegenläufig synchron bewegen und den Werkzeugkopf 2 mit jeweils gleicher Kraft an der Bohrlochwandung abstützen und führen.

Die Fig. 1 zeigt darüber hinaus den Sonderfall, daß die Gelenke 5 zwischen den Klingenträgern 4 und dem Werkzeugkopf 2 als Schubgelenke ausgebildet sind, die eine Relativbewegung der Klingenträger 4 gegenüber dem Werkzeugkopf 2 mit einer zu dessen Vorschubrichtung parallelen Bewegungskomponente ermöglichen. Stimmt dann die Kraftrichtung der Spannfeder 8 mit der Vorschubrichtung des Werkzeugkopfs 2 beim Herstellen der Längskerben überein, werden also mit der Vorrichtung nach Fig. 1 die Längskerben durch Ziehen der Vorrichtung im Bohrloch hergestellt, so führt das Hängenbleiben einer der Kerbklingen 3 schon primär zu der bereits angesprochenen Relativverstellung der Spannstange 7 gegenüber dem Werkzeughalter 1, so daß sich die hängenbleibende Kerbklinge 3 und ihr Klingenträger 4 einwärts bewegen, und zwar auch dann, wenn die Kerbschneiden 3'' der hängenbleibenden Kerbklinge 3 nicht in der oben schon beschriebenen Weise zur Vorschubrichtung geneigt sind. Werden dagegen mit der Vorrichtung nach Fig. 1 die Längskerben durch Drücken der Vorrichtung im Bohrloch hergestellt, kann das Hängenbleiben einer der Kerbklingen 3 das Zurückstellen der Klingenträger 4 nur über die Neigung der Klingenschneide 3' bewirken.

Im Ausführungsbeispiel nach den Fig. 1 bis 7 und 15 bis 21 ist jeder Klingenträger 4 mit einem Schwenkgelenk 6 am Stangenkopf 7' der Spannstange 7 gelagert. Mit einer im Bereich der Kerbklinge 3 auf der ihr abgewandten Seite des Klingenträgers 4 ausgebildeten Keilfläche 4.1 liegt jeder Klingenträger 4 unter Bildung eines Schubgelenks 5 an einer am Werkzeugkopf 2 entsprechend vorgesehenen Keilfläche 2.1 an. Diese werkzeugkopfseitigen Keilflächen 2.1 sind an einem zwischen den beiden Klingenträgern 4 am Werkzeugkopf 2 angeordneten Keilstück 2.2 ausgebildet, und zwar so, daß die Richtung, in der sie zusammenlaufen, der Kraftrichtung 8' der Spannfeder 8 entgegen gesetzt ist. Die Klingenträger 4 liegen diesen Keilflächen 2.1 in den Ausführungsbeispielen der Fig. 1 bis 7 unter der Kraft einer Rückstellfeder 24.1 an, die als Zugfedern mit ihren Enden unmittelbar an den beiden Klingenträgern 4 eingehängt ist. Das Ausführungsbeispiel nach den Fig. 15 bis 18 zeigt die Schubgelenke 5 mit Zwangsführung der Klingenträger 4. Hier sind die werkzeugkopfseitigen Keilflächen 2.1 für jeden Klingenträger 4 an einem am Werkzeugkopf 2 angeordneten Nutstein 25 ausgebildet, der in eine Führungsnut 26 greift, die im Klingenträger 4 unter Bildung von dessen jeweiligen Keilflächen 4.1 vorgesehen ist. Da sich jeder Klingenträger 4 am Stangenkopf 7' um die Achse des dortigen Schwenkgelenks 6 dreht, ist der ihm zugeordnete Nutstein 25 ebenfalls drehbar am Werkzeugkopf 2 gelagert, und zwar um eine zur Achse des Schwenkgelenkes 6 parallele Drehachse 27. Dabei sind die Nutsteine 25, gesehen in Längsrichtung der Spannstange 7, zwischen dem stangenkopfseitigen Schwenkgelenk 6 und der jeweiligen Kerbklinge 3 angeordnet. Im übrigen sind, wie auch in den Ausführungsbeispielen nach den Fig. 1 bis 7, die Schwenkgelenke 6 als am Stangenkopf 7' koaxial angeordnete Drehgelenke ausgebildet. Im Ausführungsbeispiel nach den Fig. 19 bis 21 dagegen sind die Klingenträger 4 von den U-Schenkeln eines im wesentlichen U-förmigen, in Fig. 21 für sich allein dargestellten Bügelteils gebildet. Das Bügelteil ist in der Mitte seines U-Rückens bei 28 mit dem Stangenkopf 7' verbunden. Der U-Rücken beidseits dieser Verbindungsstelle 28 und die U-Schenkel elastisch biegbar und bilden dadurch in sehr einfacher Weise die Schwenkgelenke 6, welche den U-Schenkeln die Seitenbewegungen ermöglichen. Eine Rückstellfeder, wie 24.1 in den Fig. 1 bis 7, erübrigt sich daher.

Die Ausführungsbeispiele nach den Fig. 8 bis 14 zeigen dagegen den Fall, daß jeder Klingenträger 4 mit einem Schwenkgelenk 5 am Werkzeugkopf 2 gelagert ist. Das Schubgelenk 6 ist gegenüber der Spannstange 7 gebildet, wozu die Klingenträger 4 wiederum im Bereich der Kerbklingen 3 auf der ihnen abgewandten Seite eine Keilfläche 4.1 besitzen, mit der sie unter Bildung des Schubgelenks 6 an den am Stangenkopf 7' der Spannstange entsprechend vorgesehenen Keilflächen 7.1 anliegen. Auch hier befinden sich die stangenkopfseitigen Keilflächen 7.1 an einem zwischen den Klingenträgern 4 am Stangenkopf 7' angeordneten Keilstück 7.2 dem die Klingenträger 4 unter der Kraft einer Rückstellfeder 24.2 anliegen, die wiederum eine mit ihren Enden unmittelbar an beiden Klingenträgern 4 eingehängte Zugfeder ist. Auch die Schwenkgelenke 5 sind wie in den schon beschriebenen anderen Fällen als Drehgelenke ausgebildet, wobei die Drehgelenke im Ausführungsbeispiel nach den Fig. 10 und 11 mit ihren Achsen gegeneinander versetzt, im Ausführungsbeispiel nach den Fig. 12 bis 14 dagegen koaxial angeordnet sind. Dabei zeigen die Fig. 12 bis 14 im übrigen den Fall, daß die Klingenträger 4 als im Querschnitt außenseitig konvex gerundete, zwischen sich den Werkzeugkopf 2 aufnehmende Halbschalen ausgebildet sind.

Die Funktionsweise der Arretiervorrichtung läßt sich kurz folgendermaßen beschrieben: Wird der Werkzeughalter 1 im Gehäuse 16 vollständig zurück, in Fig. 1 also nach links verstellt, kommt die Hülse 13 am Gehäusebund 16' zum Anschlag, so daß die Spannstange 7 festgehalten wird und sich nur noch der Werkzeughalter 1 weiter verschieben läßt, bis der Werkzeugkopf 2 an der Hülse 13 anschlägt. Dabei verstellen sich die Klingenträger 4 in die in den Werkzeugkopf zurückgezogene Lage und gleichzeitig kann die Klinke 14 unter der Kraft der Feder 14.3 mit dem Klinkenanschlag 14.6 in den Schlitz 14.4 austreten, so daß die Klinke 14 den Werkzeughalter 1 und die Spannstange 7 in derjenigen Stellung gegeneinander verriegelt, in der die Kerbklingen 3 in den Werkzeugkopf 2 eingezogen sind. Diese Klinkenstellung ist in Fig. 1a dargestellt. Die so verriegelte Vorrichtung kann nun in ein Bohrloch eingeschoben werden, wobei die Kerbklingen 3 funktionslos bleiben, bis die Klinge 14 mit dem Klinkenarm 14.5 am Gehäusebund 16'' anschlägt und dadurch gegen die Klinkenfeder 14.3 soweit verdreht wird, daß der Klinkenanschlag 14.6 wieder aus dem Schlitz 14.4 aus- und in den Schlitz 14.1 vollständig eintritt, wodurch wieder der in Fig. 1 gezeigte Zustand erreicht ist, in dem die Spannstange 7 vom Werkzeughalter 1 entriegelt ist und unter der Kraft der Spannfeder 8 die Kerbklingen 3 aus dem Werkzeugkopf 2 auszuschwenken vermag.

## Patentansprüche

1. Vorrichtung zum Herstellen von Längskerben in der Wandung eines Bohrloches, insbes. eines Bohrlochs in einem zerbrechbaren Körper, wie einem Gesteinskörper oder dergl., zum Erleichtern seines Zerbrechens, mit einem Werkzeugkopf (2) am Ende eines stangenartigen Werkzeughalters (1), mit dem der Werkzeugkopf (2) im Bohrloch längsbewegbar ist, und mit mindestens einer am Werkzeugkopf (2) angeordneten, seitlich vom Werkzeugkopf abstehenden Kerbklinge (3), dadurch gekennzeichnet, daß die Kerbklinge (3) am Werkzeugkopf (2) beweglich angeordnet und aus einer in den Werkzeugkopf (2) eingezogenen Lage in die seitlich vom Werkzeugkopf (2) abstehende Lage verstellbar ist, wobei die Kerbklinge (3) am Ende eines Klingenträgers (4) sitzt, der mit je mindestens einem Gelenk (5, 6) sowohl am Werkzeugkopf (2) als auch an einer am Werkzeughalter (1) längsverstellbar geführten Spannstange (7) angeschlossen ist, die mit dem Werkzeughalter (1) durch eine in der Führungsrichtung wirkende Spannfeder (8) verbunden ist, und wobei die Gelenke (5, 6) unter der Kraft der Spannfeder (8) bei freiliegender Kerbklinge (3) zu einer mit der Kerbklinge (3) auswärts gerichteten Verstellung des Klingenträgers (4) und bei an der Bohrlochwand hängen bleibender Kerbklinge (3) gegen die Kraft der Spannfeder (8) zu einer Rückstellung des Klingenträgers (4) führen, die sich aus der beim Vorschub des Werkzeughalters (1) zwischen diesem und der hängen bleibenden Kerbklinge (3) entstehenden Relativbewegung ergibt.

2. Vorrichtung nach Anspruch 1, dadurch gekennzeichnet, daß mehrere über den Umfang des Werkzeugkopfes (2) gleichmäßig verteilte, insbes. zwei sich am Werkzeugkopf (2) diametral gegenüber liegende Kerbklingen (3) mit jeweils eigenem Klingenträger (4) vorgesehen sind, wobei die Spannstange (7) allen Klingenträgern (4) gemeinsam ist.

3. Vorrichtung nach Anspruch 1 oder 2, dadurch gekennzeichnet, daß eine verstellbare Arretiereinrichtung vorgesehen ist, die je nach Einstellung die Kerbklinge (3) in der in den Werkzeugkopf (2) eingezogenen Lage festhält oder die Auswärtsverstellung der Kerbklinge (3) aus dem Werkzeugkopf (2) freigibt.

4. Vorrichtung nach einem der Ansprüche 1 bis 3, dadurch gekennzeichnet, daß der Werkzeughalter (1) als Rohr ausgebildet und die Spannstange (7) im Inneren des Rohres geführt ist.

5. Vorrichtung nach einem der Ansprüche 1 bis 4, dadurch gekennzeichnet, daß jede Kerbklinge (3) eine an der Wandung des Bohrlochs zur Anlage kommende Kerbschneide (3', 3'') besitzt, die in der Vorschubrichtung des Werkzeugkopfes (2) beim Herstellen der Kerben von außen nach innen, bezogen auf die Werkzeughalterachse (A), geneigt ist, so daß bei hängen bleibender Kerbklinge (3) über die Kerbschneide (3', 3'') auf den Klingenträger (4) eine ihn gegen die Spannfeder (8) zurückstellende Kraftkomponente ausgeübt wird.

6. Vorrichtung nach Anspruch 5, dadurch gekennzeichnet, daß die Kerbklinge (3) als verstellbar am Klingenträger (4) befestigte Wendeklinge mit mehreren, insbes. drei jeweils unter einem Winkel von 120° gegeneinander geneigten Kerbschneiden (3', 3'') ausgebildet ist.

7. Vorrichtung nach Anspruch 5, dadurch gekennzeichnet, daß die Kerbklinge (3) drehbar am Klingenträger (4) gehalten und mit einer um die Drehachse kreisförmigen Kerbschneide ausgebildet ist.

8. Vorrichtung nach einem der Ansprüche 1 bis 7, dadurch gekennzeichnet, daß die Kraftrichtung (8') der Spannfeder (8) gleich der Vorschubrichtung des Werkzeugkopfes (2) beim Herstellen der Kerben ist, und daß das Gelenk (5) zwischen dem Klingenträger (4) und dem Werkzeugkopf (2) als Schubgelenk ausgebildet ist, das eine Relativbewegung des Klingenträgers (4) gegenüber dem Werkzeugkopf (2) mit einer zu dessen Vorschubrichtung parallelen Bewegungskomponente ermöglicht.

9. Vorrichtung nach einem der Ansprüche 1 bis 8, dadurch gekennzeichnet, daß jeder Klingenträger (4) mit einem Schwenkgelenk (6) an einem Stangenkopf (7') der Spannstange (7) gelagert und mit einer im Bereich der Kerbklinge (3) ausgebildeten Keilfläche (4.1) unter Bildung eines Schubgelenks (5) an einer am Werkzeugkopf (2) entsprechend vorgesehenen Keilfläche (2.1) anliegt.

10. Vorrichtung nach Anspruch 9, dadurch gekennzeichnet, daß die werkzeugkopfseitige Keilfläche (2.1) an einem neben dem Klingenträger (4) am Werkzeugkopf (2) angeordneten Keilstück (2.2) ausgebildet ist, welchem der Klingenträger (4) unter der Kraft einer Rückstellfeder (24.1) anliegt.

11. Vorrichtung nach Anspruch 10, dadurch gekennzeichnet, daß bei zwei Klingenträgern (4) die Rückstellfeder (24.1) eine mit ihren Enden unmittelbar an beiden Klingenträgern (4) eingehängte Zugfeder ist.

12. Vorrichtung nach Anspruch 9, dadurch gekennzeichnet, daß die werkzeugkopfseitige Keilfläche (2.1) an einem am Werkzeugkopf (2) angeordneten Nutstein (25) ausgebildet ist, der in eine Führungsnut (26) greift, die im Klingenträger (4) unter Bildung von dessen Keilfläche (4.1) vorgesehen ist.

13. Vorrichtung nach Anspruch 12, dadurch gekennzeichnet, daß der Nutstein (25), gesehen in Längsrichtung der Spannstange (7), zwischen dem stangenkopfseitigen Schwenkgelenk (6) und der Kerbklinge (3) angeordnet und um eine Achse (27) drehbar ist, die parallel zur Schwenkachse (6) des Klingenträgers (4) ausgerichtet ist.

14. Vorrichtung nach einem der Ansprüche 9 bis 13, dadurch gekennzeichnet, daß bei zwei Klingenträgern (4) die Schwenkgelenke (6) als am Stangenkopf (7') koaxial angeordnete Drehgelenke ausgebildet sind.

15. Vorrichtung nach einem der Ansprüche 9 bis 13, dadurch gekennzeichnet, daß bei zwei Klingenträgern (4) diese von den U-Schenkeln eines im wesentlichen U-förmigen Bügelteils gebildet sind, das in der Mitte (28) des U-Rückens mit der Spannstange (7) verbunden ist, wobei der U-Rücken und die U-Schenkel elastisch biegbar sind und dadurch die Schwenkgelenke (6) bilden.

16. Vorrichtung nach einem der Ansprüche 1 bis 8, dadurch gekennzeichnet, daß jeder Klingenträger (4) mit einem Schwenkgelenk (5) am Werkzeugkopf (2) gelagert ist und mit einer im Bereich der Kerbklinge (3) ausgebildeten Keilfläche (4.1) unter Bildung eines Schubgelenks (6) an einer an einem Stangenkopf (7') der Spannstange (7) entsprechend vorgesehenen Keilfläche (7.1) anliegt.

17. Vorrichtung nach Anspruch 16, dadurch gekennzeichnet, daß die stangenkopfseitige Keilfläche (7.1) an einem neben dem Klingenträger (4) am Stangenkopf (7) angeordneten Keilstück (7.2) ausgebildet ist, welchem der Klingenträger (4) unter der Kraft einer Rückstellfeder (24.2) anliegt.

18. Vorrichtung nach Anspruch 17, dadurch gekennzeichnet, daß bei zwei Klingenträgern (4) die Rückstellfeder (24.2) eine mit ihren Enden unmittelbar an beiden Klingenträgern (4) eingehängte Zugfeder ist.

19. Vorrichtung nach einem der Ansprüche 16 bis 18, dadurch gekennzeichnet, daß das Schwenkgelenk (5) als Drehgelenk ausgebildet ist.

20. Vorrichtung nach einem der Ansprüche 9 bis 19, dadurch gekennzeichnet, daß bei zwei Klingenträgern (4) diese als im Querschnitt außenseitig konvex gerundete, zwischen sich den Werkzeugkopf (2) aufnehmende Halbschalen ausgebildet sind.
